# FASCICULE DE BREVET EUROPEEN

(11) **EP 1 983 390 B1**
(45) Date de publication et mention de la délivrance du brevet: **04.11.2009**
(21) Numéro de dépôt: 07106378.8
(22) Date de dépôt: 18.04.2007
(51) Int. Cl.: G04B 15/06, G04B 19/23

(54) **Echappement à ancre comportant deux mobiles d'échappement**
Ankerhemmung, die zwei Hemmungszahnräder umfasst
Lever escapement comprising two escape wheels

(43) Date de publication de la demande: 22.10.2008
(73) Titulaire: ETA SA Manufacture Horlogère Suisse, 2540 Grenchen (CH)
(72) Inventeur: Cabezas Jurin, Andrés, 1400, Yverdon (CH); Conus, Thierry, 2543, Lengnau (CH)
(74) Mandataire: Ravenel, Thierry Gérard Louis

(56) Documents cités:
- EP-A- 0 018 796
- EP-A- 1 045 297
- DANIELS: "La Montre: Principes et Méthodes de fabrication" 1993, EDITIONS SCRIPTAR SA , LAUSANNE , XP002470124 * page 247 - page 248 *

## Description

La présente invention est relative à un échappement à ancre pour pièce d'horlogerie comportant un premier mobile d'échappement entraîné par un premier rouage, un plateau de balancier portant une cheville et une première palette d'impulsion arrangée pour coopérer avec les dents que porte le premier mobile et une ancre articulée sur un pivot et munie d'une fourchette coopérant avec la cheville de plateau, d'une deuxième palette d'impulsion arrangée pour coopérer avec les dents du premier mobile, et de première et deuxième palettes de repos arrangées pour coopérer avec les dents du premier mobile.

Un échappement répondant à la description qui vient d'être donnée a été décrit dans l'ouvrage intitulé: « La Montre : principes et méthodes de fabrication » de George Daniels, Editions Scriptar S.A., La Convention, Lausanne 1993. Cet échappement est exposé dans les pages 247 et 248 dudit ouvrage sous le titre : « Echappement Daniels à roue simple ». Selon l'auteur il a été construit à titre expérimental pour être utilisé dans une montre-bracelet. Ici le mobile d'échappement n'est constitué que d'une seule roue. En variante et comme on le verra à la suite de cette description, le mobile d'échappement peut comporter deux roues solidaires et coaxiales ce qui conduit à un échappement coaxial à double roue décrit dans le même ouvrage dans les pages 240 à 246. Quelle que soit la variante choisie, on comprendra que ces constructions ne comportent qu'un seul mobile d'échappement mettant en oeuvre une ou deux roues montées coaxialement.

La présente invention, en plus qu'elle obéit à ce qui est exposé au premier paragraphe ci-dessus est originale en ce que l'échappement comporte un second mobile d'échappement entraîné par un second rouage, que le plateau porte une troisième palette d'impulsion arrangée pour coopérer avec les dents que porte le second mobile et que l'ancre est munie d'une quatrième palette d'impulsion arrangée pour coopérer avec les dents du second mobile et de troisième et quatrième palettes de repos arrangées pour coopérer avec les dents dudit second mobile.

On comprendra qu'un échappement équipé de deux mobiles d'échappement distincts permet un double affichage présentant chacun l'indication de fuseaux horaires différents.

L'invention va être expliquée maintenant en détail ci-dessous par deux modes d'exécution donnés à titre d'exemples non limitatifs, ces exécutions étant illustrées par les dessins annexés dans lesquels :
- la figure 1 est une vue en plan d'un premier mode d'exécution de l'invention où chaque mobile d'échappement ne comporte qu'une seule roue,
- la figure 2 est une vue en plan d'un second mode d'exécution de l'invention où chaque mobile d'échappement comporte deux roues solidaires et coaxiales, et
- les figures 3 à 14 sont des vues en plan expliquant les phases de fonctionnement de l'échappement selon le second mode d'exécution de l'invention, ces phases couvrant une oscillation complète du plateau de balancier.

La figure 1 est une vue en plan du mécanisme d'échappement selon un premier mode d'exécution de la présente invention. Cet échappement comporte un premier mobile d'échappement 1 ne comprenant qu'une seule roue entraînée par un premier rouage non représenté. Quand le mobile 1 est libre, il tourne dans le sens antihoraire figuré par la flèche 30. L'échappement comporte aussi un plateau 3 de balancier non représenté. Ce plateau 3 porte une cheville 4 et une première palette d'impulsion 5, cette palette étant arrangée pour coopérer avec les dents que porte le premier mobile 1. L'échappement comprend encore une ancre 6 articulée sur un pivot 7. Cette ancre est munie d'une fourchette 8 coopérant avec la cheville 4 de plateau 3. L'ancre 6 porte encore une deuxième palette d'impulsion 9 arrangée pour coopérer avec les dents du premier mobile 1 et des première et deuxième palettes de repos 10 et 11 arrangées pour coopérer également avec ledit premier mobile 1.

Comme le montre bien la figure 1, la présente invention est remarquable en ce que l'échappement comporte un second mobile d'échappement 2 entraîné par un second rouage non représenté. Quand le mobile 2 est libre, il tourne dans le sens horaire figuré par la flèche 31. Dans ce premier mode d'exécution le mobile 2 ne comprend qu'une seule roue et le plateau 3 porte une troisième palette d'impulsion 12 arrangée pour coopérer avec les dents que porte le second mobile 2. La figure 1 montre aussi que l'ancre 6 est munie d'une quatrième palette d'impulsion 13 arrangée pour coopérer avec les dents du second mobile 2, cette ancre étant encore équipée de troisième et quatrième palettes de repos 14 et 15 arrangées pour coopérer avec les dents dudit second mobile 2.

La figure 2 est une vue en plan d'un second mode d'exécution de l'invention. Ici, le premier mobile d'échappement 1 n'est pas une roue unique mais comporte des première et seconde roues 16 et 18 solidaires l'une de l'autre et montées coaxialement l'une sur l'autre. Il en va de même du second mobile d'échappement 2 qui est composé de première et seconde roues 17 et 19 solidaires et coaxiales. La figure 2 montre que l'échappement comprend un plateau 3 équipé des mêmes palettes d'impulsion 5 et 12 que celles équipant le plateau 3 du premier mode d'exécution. On retrouve en figure 2 une ancre 6 équipée d'une fourchette 8 coopérant avec la cheville 4 dont est muni le plateau 3. L'ancre 6 est équipée des mêmes palettes d'impulsion 9 et 13 et des mêmes palettes de repos 10, 14 et 11, 15 que celles équipant l'ancre 6 du premier mode d'exécution. Plus précisément, la première palette d'impulsion 5 et les première et deuxième palettes de repos 10 et 11 coopèrent avec la première roue 16 du premier mobile 1, alors que la deuxième palette d'impulsion 9 coopère avec la seconde roue 18 de ce premier mobile 1. De même, la troisième palette d'impulsion 12 et les troisième et quatrième palettes de repos 14 et 15 coopèrent avec la première roue 17 du second mobile 2, alors que la quatrième palette d'impulsion 13 coopère avec la seconde roue 19 de ce second mobile 2.

La figure 2 montre aussi que la première roue 16 du premier mobile 1 présente un diamètre plus grand que le diamètre de la seconde roue 18 dudit mobile 1. II en est de même pour le second mobile 2 où la première roue 17 est plus grande que la seconde roue 19. Cette construction permet de réduire l'emprise dimensionnelle du mécanisme d'échappement. En effet, si l'on compare les figures 1 et 2, on s'aperçoit que la distance séparant les axes des mobiles 1 et 2 de la figure 2 est plus courte que la distance séparant les mêmes axes présentés en figure 1. Les mobiles 1 et 2 se sont rapprochés de l'ancre 6 comme on le voit en figure 2.

On remarquera encore que dans l'échappement de la présente invention, l'ancre 6 présente un axe de symétrie 21 tracé en figure 2. Cet axe de symétrie 21 passe par le pivot 7 de l'ancre et par le centre de l'espace évidé 20 de sa fourchette 8. La figure 2 montre bien que les deuxième et quatrième palettes d'impulsion 9 et 13 sont également éloignées de l'axe de symétrie 21. Il en est de même des deuxième et quatrième palettes de repos 11 et 15, ainsi que des première et troisième palettes de repos 10 et 14.

On observera aussi sur la figure 2 que les deuxième et quatrième palettes de repos 11 et 15 sont suffisamment rapprochées pour être faites en une seule pièce.

On va expliquer maintenant le fonctionnement de l'échappement selon l'invention. On se servira pour cela du second mode d'exécution comportant deux roues d'échappement pour chacun des mobiles 1 et 2. Une oscillation complète du plateau 3 est illustrée aux figures 3 à 14 et les différentes phases de fonctionnement vont être analysées ci-dessous.

En figure 3, le plateau 3 tourne dans le sens de la flèche 32. Le mobile 1 est au repos sur la palette 10 par la dent 51 de sa première roue 16. Le mobile 2 est également au repos sur la palette 15 par la dent 62 de sa première roue 17. La cheville 4 du plateau 3 entre en contact avec la fourchette 8. L'ancre 6 est au repos et la queue 22 dont elle est pourvue est en appui sur une goupille de limitation 23. C'est le début du dégagement.

En figure 4, le plateau 3 a poursuivi sa course dans le sens de la flèche 32. La cheville 4 du plateau 3 entraîne l'ancre 6 dans le sens de la flèche 33 ce qui permet le dégagement de la dent 51 et de la dent 62 de l'emprise respective des palettes 10 et 15. Les mobiles 1 et 2 sont ainsi libérés.

Comme on le voit en figure 5, le mobile 1 tourne dans le sens de la flèche 30 et le mobile 2 dans le sens de la flèche 31. La dent 53 de la première roue 16 du mobile 1 entre en contact avec la palette 5 du plateau 3 et donne une impulsion audit plateau qui continue sa course dans le sens de la flèche 32. Simultanément la dent 65 de la seconde roue 19 du second mobile 2 entre en contact avec la palette 13 de l'ancre 6 et donne une impulsion simultanée audit plateau. C'est la phase de début d'impulsion.

La phase de fin d'impulsion est montrée en figure 6. Les dents 53 et 65 quittent les palettes d'impulsion 5 et 13 respectivement, pendant que l'ancre 6, poursuivant sa course dans le sens de la flèche 33, amène la palette de repos 11 à couper la trajectoire de la dent 52 de la première roue 16 du mobile 1, et la palette de repos 14 à couper la trajectoire de la dent 60 de la première roue 17 du mobile 2.

En figure 7, les mobiles 1 et 2 ont continué leur course selon les flèches 30 et 31 respectivement. La dent 52 du premier mobile 1 et la dent 60 du second mobile 2 sont tombées sur les palettes de repos 11 et 14 respectivement et simultanément. C'est une prise de repos qui stoppe les deux mobiles. Le plateau poursuit sa course selon la flèche 32.

La figure 8 illustre le repos total des deux mobiles d'échappement 1 et 2. Par effet de tirage dû aux couples exercés par ces mobiles, les palettes 11 et 14 se sont enfoncées plus profondément à l'intérieur des dentures des première et seconde roues 16 et 17. Le plateau 3 parcourt son arc supplémentaire dans le sens de la flèche 32 puis rebrousse chemin comme l'indique la flèche 34. La queue 22 de l'ancre 6 se trouve en appui sur une goupille de limitation 24.

En figure 9, le plateau 3 tournant dans le sens de la flèche 34, amène sa cheville 4 en contact avec la fourchette 8 de l'ancre 6. C'est le début d'une phase de dégagement des dents 52 et 60 de l'emprise des palettes de repos 11 et 14 réciproquement.

La figure 10 illustre la fin du dégagement. En effet, le plateau 3, poursuivant sa course dans le sens de la flèche 34, fait tourner l'ancre 6 dans le sens de la flèche 35 provoquant le dégagement total et simultané des mobiles d'échappement 1 et 2 qui sont libérés.

Le début d'une nouvelle impulsion est montré en figure 11. Le premier mobile 1 tourne dans le sens de la flèche 30 et entraîne la dent 55 qui entre en contact avec la palette d'impulsion 9 de l'ancre 6. En même temps, le second mobile 2 tourne dans le sens de la flèche 31 et entraîne la dent 62 qui entre en contact avec la palette d'impulsion 12 du plateau 3. Le plateau 3 est ainsi relancé dans le sens de la flèche 34.

La fin de l'impulsion est illustrée en figure 12. La dent 62 du second mobile 2 quitte la palette 12 du plateau 3 et la dent 55 du premier mobile 1 quitte la palette 9 de l'ancre 6. Cette dernière a tourné dans le sens de la flèche 35 entraînée par la cheville 4 du plateau 3. Cette rotation a amené les palettes de repos 10 et 15 dans la trajectoire des dents 50 (mobile 1) et 61 (mobile 2) réciproquement.

Une nouvelle prise de repos est montrée en figure 13. En tournant dans le sens de la flèche 30, la dent 50 du mobile 1 a été interceptée par la palette de repos 10 de l'ancre 6. De même, en tournant dans le sens de la flèche 31, la dent 61 du mobile 2 a été stoppée par la palette de repos 15 de l'ancre 6. En continuant à tourner dans le sens de la flèche 34 la cheville 4 du plateau 3 se dégage de la fourchette 8.

Le repos total des mobiles 1 et 2 est montré en figure 14. La cheville 4 du plateau 3 en tournant dans le sens de la flèche 34 est complètement sortie de la fourchette 8. Le tirage exercé par les mobiles 1 et 2 a fait pénétrer plus profondément les palettes de repos 10 et 15 le long des dents 50 et 61 respectivement. La queue 22 de l'ancre 6 est en appui sur la goupille de limitation 23. A partir de ce moment le plateau 3 et le balancier qui lui est associé parcourent leur arc supplémentaire dans le sens de la flèche 34 puis rebroussent chemin selon le sens de la flèche 32. Une oscillation complète du plateau 3 a été ainsi accomplie et décrite en détail. On se retrouve alors dans la situation exposée en figure 3 et un nouveau cycle ou oscillation peut reprendre dès que la cheville 4 du plateau 3 pénètre à nouveau dans la fourchette 8.

Pendant l'oscillation passée en revue ci-dessus, deux impulsions ont été conférées au plateau 3 et au balancier spiral qui lui est associé. La première impulsion a lieu lors de la première alternance quand le plateau 3 tourne dans le sens de la flèche 32. Cette première impulsion est double puisque provenant simultanément des mobiles 1 et 2 (figures 5 et 6). La seconde impulsion a lieu lors de la seconde alternance quand le plateau 3 tourne dans le sens de la flèche 34. Cette seconde impulsion est également double puisque provenant simultanément des mobiles 1 et 2 (figures 11 et 12).

## Revendications

1. Echappement à ancre pour pièce d'horlogerie comportant un premier mobile (1) d'échappement entraîné par un premier rouage, un plateau (3) de balancier portant une cheville (4) et une première palette d'impulsion (5) arrangée pour coopérer avec les dents que porte le premier mobile (1) et une ancre (6) articulée sur un pivot (7) et munie d'une fourchette (8) coopérant avec la cheville (4) de plateau (3), d'une deuxième palette d'impulsion (9) arrangée pour coopérer avec les dents du premier mobile, et de première (10) et deuxième (11) palettes de repos arrangées pour coopérer avec les dents dudit premier mobile (1), **caractérisé en ce qu'**il comporte un second mobile (2) d'échappement entraîné par un second rouage, que le plateau (3) porte une troisième palette d'impulsion (12) arrangée pour coopérer avec les dents que porte le second mobile (2) et que l'ancre (6) est munie d'une quatrième palette d'impulsion (13) arrangée pour coopérer avec les dents du second mobile (2), et de troisième (14) et quatrième (15) palettes de repos arrangées pour coopérer avec les dents dudit second mobile (2).

2. Echappement selon la revendication 1, **caractérisé en ce que** chacun des premier (1) et second (2) mobiles d'échappement est composé de première (16, 17) et seconde (18, 19) roues solidaires et coaxiales, que la première palette d'impulsion (5) et les première (10) et deuxième (11) palettes de repos coopèrent avec la première roue (16) du premier mobile (1), que la deuxième palette d'impulsion (9) coopère avec la seconde roue (18) dudit premier mobile (1), que la troisième palette d'impulsion (12) et les troisième (14) et quatrième (15) palettes de repos coopèrent avec la première roue (17) du second mobile (2) et que la quatrième palette d'impulsion (13) coopère avec la seconde roue (19) dudit second mobile (2).

3. Echappement selon la revendication 2, **caractérisé en ce que** les premières roues (16, 17) des premier (1) et second (2) mobiles présentent un diamètre plus grand que le diamètre des secondes roues (18, 19) desdits premier (1) et second (2) mobiles.

4. Echappement selon la revendication 1 ou 2, **caractérisé en ce que** l'ancre 6 présente un axe de symétrie (21) passant par son pivot (7) et le centre de l'espace évidé (20) de sa fourchette (8), axe de symétrie duquel les deuxième (9) et quatrième (13) palettes d'impulsion, les deuxième (11) et quatrième (15) palettes de repos et les première (10) et troisième (14) palettes de repos sont également éloignées.

5. Echappement selon la revendication 1 ou 2, **caractérisé en ce que** les deuxième (11) et quatrième (15) palettes de repos sont réalisées en une seule pièce.

## Claims

1. Anchor escapement for a timepiece including a first escape wheel set (60) driven by a first gear train, a balance roller (3) carrying an impulse pin (4) and a first impulse pallet stone (5) arranged for cooperating with the teeth of the first wheel set (1) and an anchor piece (6) articulated on a pivot (7) and provided with a fork (8) cooperating with the impulse pin (4) of the balance roller (3), a second impulse pallet stone (9) arranged for cooperating with the teeth of the first wheel set and with first (10) and second (11) locking pallet stones arrange to cooperate with the teeth of the first wheel set (1), **characterized in that** it includes a second escape wheel set (2) driven by a second gear train, **in that** the balance roller (3) carries a third impulse pallet stone (12) arranged for cooperating with the teeth of the second wheel set (2) and **in that** anchor piece (6) is fitted with a fourth impulse pallet stone (13) arranged for cooperating with the teeth of the second wheel set (2), and third (14) and fifth (15) locking pallet stones arranged for cooperating with the teeth of said second wheel set (2).

2. Escapement according to claim 1, **characterized in that** each of the first (1) and second (2) wheel sets is formed of first (16, 17) and second (18, 19) coaxial wheels secured to each other, **in that** the first impulse pallet stone (5) and the first (10) and second (11) locking pallet stones cooperate with the first wheel (16) of the first wheel set (1), **in that** the second impulse pallet stone (9) cooperates with the second wheel (18) of said first wheel set (1), **in that** the third impulse pallet stone (12) and the third (14) and fourth (15) locking pallet stones cooperate with the first wheel (17) of the second wheel set (2) and **in that** the fourth impulse pallet stone (13) cooperates with the second wheel (19) of said second wheel set (2).

3. Escapement according to claim 2, **characterized in that** the first wheels (16, 17) of the first (1) and second (2) wheel sets have a larger diameter than the diameter of the second wheels (18, 19) of said first (1) and second (2) wheel sets.

4. Escapement according to claims 1 or 2, **characterized in that** the anchor piece (6) has an axis of symmetry (21) that passes through the pivot (7) thereof and the centre of the recessed space (20) of the fork (8) thereof, the second (9) and fourth (13) impulse pallet stones, the second (11) and fourth (15) locking pallet stones and the first (10) and third (14) locking pallet stones also being removte from said axis of symmetry.

5. Escapement according to claims 1 or 2, **characterized in that** the second (11) and fourth (15) locking pallet stones are made in a single piece.

## Patentansprüche

1. Für ein Zeitmessgerät bestimmte Ankerhemmung, die einen ersten Hemmungsdrehteil (1), der durch ein erstes Räderwerk angetrieben wird, eine Unruhrolle (3), die eine Ellipse (4) und eine erste Antriebspalette (5), die vorgesehen ist, um mit den Zähnen des ersten Drehteils (1) zusammenzuwirken, trägt, und einen Anker (6) umfasst, der schwenkbar auf einem Zapfen (7) angeordnet ist und eine Gabel (8), die mit der Ellipse (4) der Rolle (3) zusammenwirkt, eine zweite Antriebspalette (9), die vorgesehen ist, um mit den Zähnen des ersten Drehteils zusammenzuwirken, sowie eine erste (10) und eine zweite (11) Ruhepalette aufweist, die vorgesehen sind, um mit den Zähnen des ersten Drehteils (1) zusammenzuwirken, **dadurch gekennzeichnet, dass** sie einen zweiten Hemmungsdrehteil (2) umfasst, der durch ein zweites Räderwerk angetrieben wird, dass die Rolle (3) eine dritte Antriebspalette (12) trägt, die vorgesehen ist, um mit den Zähnen, die der zweite Drehteil (2) trägt, zusammenzuwirken, und dass der Anker (6) eine vierte Antriebspalette (13), die vorgesehen ist, um mit den Zähnen des zweiten Drehteils (2) zusammenzuwirken, sowie eine dritte (14) und eine vierte (15) Ruhepalette aufweist, die vorgesehen sind, um mit den Zähnen des zweiten Drehteils (2) zusammenzuwirken.

2. Hemmung nach Anspruch 1, **dadurch gekennzeichnet, dass** sowohl der erste (1) als auch der zweite (2) Hemmungsdrehteil aus einem ersten (16, 17) und aus einem zweiten (18, 19) Rad zusammengesetzt sind, die fest miteinander verbunden sind und koaxial angeordnet sind, dass die erste Antriebspalette (5) sowie die erste (10) und die zweite (11) Ruhepalette mit dem ersten Rad (16) des ersten Drehteils (1) zusammenwirken, dass die zweite Antriebspalette (9) mit dem zweiten Rad (18) des ersten Drehteils (1) zusammenwirkt, dass die dritte Antriebspalette (12) sowie die dritte (14) und die vierte (15) Ruhepalette mit dem ersten Rad (17) des zweiten Drehteils (2) zusammenwirken und dass die vierte Antriebspalette (13) mit dem zweiten Rad (19) des zweiten Drehteils (2) zusammenwirkt.

3. Hemmung nach Anspruch 2, **dadurch gekennzeichnet, dass** die ersten Räder (16, 17) des ersten (1) und des zweiten (2) Drehteils einen Durchmesser aufweisen, der grösser ist als der Durchmesser der zweiten Räder (18, 19) des ersten (1) und des zweiten (2) Drehteils.

4. Hemmung nach Anspruch 1 oder 2, **dadurch gekennzeichnet, dass** der Anker (6) eine Symmetrieachse (21) aufweist, die durch seinen Zapfen (7) und die Mitte des ausgesparten Raums (20) seiner Gabel (8) verläuft, wobei die zweite (9) und die vierte (13) Antriebspalette, die zweite (11) und die vierte (15) Ruhepalette sowie die erste (10) und die dritte (14) Ruhepalette in gleichem Abstand zu dieser Symmetrieachse angeordnet sind.

5. Hemmung nach Anspruch 1 oder 2, **dadurch gekennzeichnet, dass** die zweite (11) und die vierte (15) Ruhepalette aus einem Stück ausgeführt sind.
